# EUROPÄISCHE PATENTSCHRIFT

(11) **EP 1 248 044 B1**
(45) Veröffentlichungstag und Bekanntmachung des Hinweises auf die Patenterteilung: **28.05.2008**
(21) Anmeldenummer: 02006591.8
(22) Anmeldetag: 22.03.2002
(51) Int. Cl.: F23N 1/00, F23N 5/20, F23N 5/02

(54) **Verfahren zur Inbetriebnahme eines Heizgerätes**
Method for starting a heater
Procédé de démarrage d'une chaudière

(30) Priorität: 26.03.2001 DE 10114794; 28.03.2001 AT 5002001
(43) Veröffentlichungstag der Anmeldung: 09.10.2002
(73) Patentinhaber: Vaillant GmbH, 42859 Remscheid (DE)
(72) Erfinder: Bielski, Sabine, 87600 Kaufbeuren (DE); Ernst, Thomas, 42857 Remscheid (DE); Grabe, Jochen, 51688 Wipperfürth (DE); Hampicke, Frank, 42119 Wuppertal (DE); Radu, Sebastian, 50937 Köln (DE); Richter, Klaus, 42857 Remscheid (DE)
(74) Vertreter: Hocker, Thomas

(56) Entgegenhaltungen:
- DE-A- 19 820 192
- PATENT ABSTRACTS OF JAPAN Bd. 014, Nr. 206 (M-0967), 26. April 1990 (1990-04-26) -& JP 02 044122 A (RINNAI CORP), 14. Februar 1990 (1990-02-14)
- PATENT ABSTRACTS OF JAPAN Bd. 016, Nr. 531 (M-1333), 30. Oktober 1992 (1992-10-30) -& JP 04 198661 A (NORITZ CORP), 20. Juli 1992 (1992-07-20)
- PATENT ABSTRACTS OF JAPAN Bd. 008, Nr. 276 (M-346), 18. Dezember 1984 (1984-12-18) -& JP 59 145429 A (TATEISHI DENKI KK), 20. August 1984 (1984-08-20)

## Beschreibung

Die Erfindung bezieht sich auf ein Verfahren zur adaptiven Heizungsmodulationssperrzeitsteuerung gemäß dem einleitenden Teil der unabhängigen Ansprüche.

Bekannte Wandheizgeräte werden häufig in den ersten Minuten mit der kleinsten möglichen Teillast betrieben, um lange Betriebszeiten zu gewährleisten und taktenden Betrieb zu vermeiden. In dieser sogenannten Heizungsmodulationssperrzeit wird der tatsächliche Wärmebedarf ignoriert und stattdessen das Gerät mit Minimallast betrieben. Die Minimallast entspricht der minimal zulässigen Belastung, die sich aus den Rahmenbedingungen für einen stabilen und schadstoffarmen Brennerbetrieb (Vermeidung von Abheben und Rückzünden beim Betrieb mit Grenzgasen) ergeben. Nachteil dieses Verfahren ist, dass bei hohem tatsächlichem Wärmebedarf diesem erst mit entsprechender zeitlicher Verzögerung entsprochen wird, was zu Komforteinbußen führt. Das Dokument JP 04198661 erwähnt hierzu einige Merkmale.

Ziel der Erfindung ist es, diesen Nachteil zu vermeiden und eine frühzeitige, bedarfsgerechte Leistungsanpassung bei gleichzeitig langen Betriebszeiten zu gewährleisten.

Erfindungsgemäß wird dies durch ein Verfahren zur Inbetriebnahme eines Heizgeräts gemäß den Merkmalen der unabhängigen Ansprüche erreicht. Durch die vorgeschlagenen Maßnahmen wird eine wärmebedarfsgerechte Heizungsmodulationssperrzeit ermöglicht.

Durch die Merkmale des Anspruches 2 ergibt sich der Vorteil, dass der Aufheizvorgang und die damit verbundene Veränderung der Temperatur des Heizsystems während der Startphase bei der Festlegung der Heizungsmodulationssperrzeit berücksichtigt wird.

Durch die Merkmale des Anspruches 3 ergibt sich der Vorteil, dass lediglich eine Messung während der Startphase zur Festlegung der Heizungsmodulationssperrzeit notwendig ist.

Gemäß den Merkmalen des Anspruchs 4 ergibt sich in eigenständig erfinderischen Weise ein vereinfachtes Verfahren, bei dem die Heizungsmodulationssperrzeit nicht kontinuierlich, sondern schrittweise verändert wird.

Durch die Merkmale des Anspruches 5 ergibt sich der Vorteil, dass bei dem vereinfachten Verfahren gemäß Anspruch 4 der Aufheizvorgang und die damit verbundene Veränderung der Temperatur des Heizsystems während der Startphase bei der Festlegung der Heizungsmodulationssperrzeit berücksichtigt wird.

Durch die Merkmale des Anspruches 6 ergibt sich der Vorteil, dass bei dem vereinfachten Verfahren gemäß Anspruch 4 lediglich eine Messung während der Startphase zur Festlegung der Heizungsmodulationssperrzeit notwendig ist.

Der Modulationssollwert MSW ist ein Maß für die erforderliche Heizleistung und gibt einen entsprechenden Sollwert vor. Das Maximum entspricht der Nennlast, das Minimum der Minimallast. Der Modulationssollwert MSW errechnet sich wie folgt:$MSW = {C}_{1} ⋅ \left({T}_{Soll}-{T}_{lst}\right) + \frac{{I}_{Σ}}{{C}_{2}} + {C}_{3}$ Hierbei sind C₁, C₂, und C₃ Konstanten, die zumeist im Laborbetrieb für den vorteilhaften Betrieb ermittelt werden müssen. T_{Soll} ist die Solltemperatur des Heizkreislaufs, T_{Ist} die momentane Temperatur des Heizkreislaufs, wobei es sich sowohl um eine Vorlauf-, als auch Rücklauftemperaturregelung handeln kann. I_{Σ} ist die Summe der Regelabweichungen des PI-Reglers.${I}_{Σ , t} = {\sum }_{i = 0}^{l} \left({T}_{Soll}-{T}_{lst , i}\right)$

Eine Veränderung der Taktrate beim Ermitteln der Regelabweichung bedingt eine entsprechende Veränderung der Konstanten.

Die Erfindung wird nun anhand der Zeichnungen näher erläutert.
Dabei zeigt Fig. 1 ein Blockschaltbild eines Heizgerätes, mit dem das erfindungsgemäße Verfahren durchgeführt werden kann,
Fig. 2 den Verlauf des Modulationswertes,
Fig. 3 ein Flußdiagramm für ein erfindungsgemäßes Verfahren,
Fig. 4 einen möglichen Zusammenhang zwischen dem durchschnittlichen Modualtionssollwert und der Heizungsmodualtionssperrzeit,
Fig. 5 beispielhaft den zeitlichen Verlauf des Modulationssollwertes und des Modulationsvorgabewertes sowie die Messpunkte zur Bestimmung der Heizungsmodualtionssperrzeit und
Fig. 6 ein weiteres Flußdiagramm für ein erfindungsgemäßes Verfahren.

In Fig. 1 ist ein Blockschaltbild eines Heizgerätes, bei dem das erfindungsgemäße Verfahren angewendet wird, dargestellt. Das Heizgerät 27 verfügt über einen Brenner 14, der mit einem Gebläse 16 verbunden ist. Auf der Saugseite 29 des Gebläses 16 befinden sich ein Lufteinlaß 18 und eine Gasarmatur 17, die wiederum an einen Gasanschluß 19 angeschlossen ist. Der Brenner 14 befindet sich in einem Brennraum 28, der durch einen Wärmeaustauscher 15 von einem Abgasaustritt 30 getrennt ist. Der Wärmeaustauscher ist auf der einen Seite mit einer Rücklaufleitung 23 und auf der anderen Seite mit einer Vorlaufleitung 22 verbunden. In der Vorlaufleitung 22 befindet sich ein Temperatursensor 24, der wiederum mit einem Regelgerät 21 verbunden ist. Dieses Regelgerät 21 verfügt über ein Speichermodul 25 und ein Rechenmodul 26. Die Regelung 21 ist mit einem Motor 20, der das Gebläse 16 antreibt, einer Zündelektrode 31 und einer Überwachungselektrode 32 unmittelbar am Brenner 14 verbunden.

Beim Start des Heizgerätes steuert zunächst das Regelgerät 21 den Motor 20 des Gebläses so an, dass das Gebläse einen definierten Volumenstrom fördert. Die Gasarmatur 17 paßt einen bestimmten Brenngasstrom über ihren integrierten Gas-Luft-Verbund an den Volumenstrom, den das Gebläse 16 fördert, an. Dieser Brenngasstrom ist kleiner als der Brenngasstrom bei Nennlast und größer als der Brenngasstrom bei Minimallast. Die Regelung 21 veranlaßt, dass ein Funken zwischen den Elektroden der Zündelektrode 31 das Brenngas-Luft-Gemisch, das aus dem Brenner 31 austritt, zündet. Sobald die Überwachungselektrode 31 die Flamme erkennt, reduziert die Regelung 21 die Gebläsedrehzahl soweit, bis die Gasarmatur 17 den minimal zulässigen Gasdurchsatz fördert. Nun wird die Heizungsmodulationssperrzeit ermittelt. Hierzu erfaßt der Temperatursensor 24 die Vorlauftemperatur und gibt sein Signal an die Regelung weiter. Mittels des Speichermoduls 25 und des Rechenmoduls 26 ermittelt die Regelung 21 die Heizungsmodulationssperrzeit. Hierzu gibt es mehrere Möglichkeiten: So wird einerseits der Modulationssollwert zu einem bestimmten Zeitpunkt oder der durchschnittliche Modulationssollwert aus einer Reihe von Messungen zu bestimmten Zeitpunkten ermittelt. Dem so ermittelte Wert wird mittels einer stetigen Funktion eine bestimmte Heizungsmodulationssperrzeit zugewiesen oder ― gemäß eines anderen Zuweisungsverfahrens - durch einen Vergleich mit einem Grenzwert eine bestimmte kurze oder eine bestimmte längere Heizungsmodulationssperrzeit zugeteilt. Nach Ablauf der ermittelten Heizungsmodulationssperrzeit steuert die Regelung 21 den Motor 20 des Gebläses 16 bedarfsgerecht an, wodurch die Gasarmatur selbsttätig den notwendigen Brenngasdurchsatz anpaßt. Hierdurch wird die Geräteleistung der Wärmeanforderung angepaßt.

Fig. 2 zeigt den Modulationssollwert für zwei verschiedene Leistungsanforderungen gemäß dem Stand der Technik bzw. dem erfindungsgemäßen Verfahren. Bei einer Leistungsanforderung wird gemäß dem Stand der Technik zunächst der Brenner mit einer bestimmten Modulationslast M_{Start} gestartet. Ist der Brenner sicher gestartet, was in der Regel durch die Messung eines lonisationsstroms in der Flamme festgestellt wird, so wird die Brennerbelastung anschließend (Zeitpunkt t₀) auf eine Minimallast Mₘᵢₙ reduziert und während der Modulationssperrzeit 1 (bis zum Zeitpunkt t₁) der Brenner mit dieser Minimallast Mₘᵢₙ betrieben. Danach entspricht die Last der Modulationsanforderung. Bei sehr hohem Modulationssollwert (durchgezogene Linie 1) wird das Gerät mit maximaler Leistung betrieben; dies entspricht dem maximalen Modulationssollwert Mₘₐₓ.

Bei einem erfindungsgemäßen Verfahren zur Anpassung der Heizungsmodulationssperrzeit wird bei der gleichen Wärmeanforderung und entsprechendem Modulationssollwert die Modulationssperrzeit bereits nach einer kürzeren Modulationssperrzeit 3 (Zeitpunkt t₃) beendet und das Gerät anschließend mit maximaler Leistung und entsprechendem Modulationssollwert Mₘₐₓ betrieben (strich-punktierte Linie 3). Bei einem etwas geringeren Modulationssollwert wird die entsprechende Modulationssperrzeit 2 zu einem Zeitpunkt t₂ (t₁ > t₂ > t₃) beendet und das Gerät mit Teillast (Modulationssollwert M₂) betrieben (gestrichelte Linie 2).

Fig. 3 zeigt das Flußdiagramm für ein erfindungsgemäßes Verfahren zur Verkürzung der Heizungsmodulationssperrzeit. Hierbei werden zu bestimmten, vorgegebenen Zeitpunkten n mal der Modulationssollwert bestimmt und erfaßt. Aus diesen n Werten wird der Durchschnitt gebildet. Ist der Mittelwert größer als ein bestimmter Schwellwert (d.h. große Wärmeanforderung), so wird eine kurze, vorgegebene Heizungsmodulationssperrzeit (in diesem Fall 1 Minute), ansonsten eine längere, vorgegebene Heizungsmodulationssperrzeit Heizungsmodulationssperrzeit (in diesem Fall 2 Minuten) verwendet.

Eine weitere erfindungsgemäße Variante zur Bestimmung der Heizungsmodulationssperrzeit ist in Fig. 4 dargestellt. Auch hier werden zunächst n Werte des Modulationssollwerts zu bestimmten Zeitpunkten aufgenommen und anschließend der Mittelwert gebildet. Anhand diese Mittelwertes wird aus einem linearen Zusammenhang (gemäß Funktion 4) die Heizungsmodulationssperrzeit bestimmt.

Fig. 5 zeigt für eine Variante des erfindungsgemäßen Verfahrens den Zusammenhang zwischen den Messungen und der Modulation. Die Linie 5 entspricht dem jeweils errechneten Modulationssollwert in Abhängigkeit von der Zeit. Die Linie 6 entspricht dem Modulationsvorgabewert. Zu den Zeitpunkten t₇ bis t₁₂ wird jeweils der Modulationssollwert (7, 8, 9, 10, 11 und 12) bestimmt: Aus diesen Werten wird der Mittelwert gebildet und entsprechend die Heizungsmodulationssperrzeit bestimmt, so dass nach Ablauf der Heizungsmodulationssperrzeit zum Zeitpunkt t_{M} die Belastung von der Minimallast auf den Sollwert gesteigert wird.

Es besteht gemäß Fig. 5 jedoch auch die Möglichkeit, nur zu einem bestimmten Zeitpunkt t₁₃ einen bestimmten Modulationssollwert 13 zu bestimmen und hieraus die Heizungsmodulationssperrzeit zu bestimmen. Das Flußdiagramm hierzu ist in Fig. 6 dargestellt.

## Patentansprüche

1. Verfahren zur Inbetriebnahme eines Heizgerätes (27), das einen Wärmeaustauscher (15) aufweist, der von einem Brenner (14) beheizt ist, dessen Brennstoffdurchsatz variierbar ist, **dadurch gekennzeichnet, dass** der Brenner (14) bei Inbetriebnahme des Heizgerätes (27) unter Zuführung eines mittleren Gasdurchsatzes gezündet wird und dieser Gasdurchsatz anschließend nach erfolgter Zündung auf einen Kleinstdurchsatz für eine festlegbare Heizungsmodulationssperrzeit gehalten wird, die mit der Maßgabe variierbar ist, dass sie umso mehr verkürzt wird, je höher der für die Befriedigung des angeforderten Wärmebedarfs notwendige Modulationsgasdurchsatz gegenüber dem Kleinstdurchsatz liegt.

2. Verfahren zur Inbetriebnahme eines Heizgerätes (27) gemäß Anspruch 1, **dadurch gekennzeichnet, dass** nach der erfolgten Zündung des Brenners (14) zu mehreren festgelegten Zeitpunkten der für die Befriedigung des angeforderten Wärmebedarfs notwendige Modulationsgasdurchsatz und hieraus wiederum der Mittelwert bestimmt wird und anhand dieses Mittelwertes und einer stetigen Funktion die Heizungsmodulationssperrzeit bestimmt wird.

3. Verfahren zur Inbetriebnahme eines Heizgerätes (27) gemäß Anspruch 1, **dadurch gekennzeichnet, dass** nach der erfolgten Zündung des Brenners (14) zu einem bestimmten festgelegten Zeitpunkt der für die Befriedigung des angeforderten Wärmebedarfs notwendige Modulationsgasdurchsatz und hieraus mit Hilfe einer stetigen Funktion die Heizungsmodulationssperrzeit bestimmt wird.

4. Verfahren zur Inbetriebnahme eines Heizgerätes (27), das einen Wärmeaustauscher (15) aufweist, der von einem Brenner (14) beheizt ist, dessen Brennstoffdurchsatz variierbar ist, **dadurch gekennzeichnet, dass** der Brenner (14) bei Inbetriebnahme des Heizgerätes (27) unter Zuführung eines mittleren Gasdurchsatzes gezündet wird und dieser Gasdurchsatz anschließend nach erfolgter Zündung auf einen Kleinstdurchsatz für eine festlegbare Heizungsmodulationssperrzeit gehalten wird, die mit der Maßgabe variierbar ist, dass sie bei Überschreitung einer bestimmten Modulationsgasdurchsatzvorgabe einer bestimmten, vorgegebenen Heizungsmodulationssperrzeit und bei Unterschreitung dieser Modulationsgasdurchsatzvorgabe einer längeren, bestimmten, vorgegebenen Heizungsmodulationssperrzeit entspricht.

5. Verfahren zur Inbetriebnahme eines Heizgerätes (27) gemäß Anspruch 4, **dadurch gekennzeichnet, dass** nach der erfolgten Zündung des Brenners (14) zu mehreren festgelegten Zeitpunkten der für die Befriedigung des angeforderten Wärmebedarfs notwendige Modulationsgasdurchsatz und hieraus wiederum der Mittelwert bestimmt wird und anhand dieses Mittelwertes die Heizungsmodulationssperrzeit bestimmt wird.

6. Verfahren zur Inbetriebnahme eines Heizgerätes (27) gemäß Anspruch 4, **dadurch gekennzeichnet, dass** nach der erfolgten Zündung des Brenners (14) zu einem bestimmten festgelegten Zeitpunkt der für die Befriedigung des angeforderten Wärmebedarfs notwendige Modulationsgasdurchsatz und hieraus die Heizungsmodulationssperrzeit bestimmt wird.

## Claims

1. A process for starting up a heater (27) comprising a heat exchanger (15) which is heated by a burner (14) whose fuel throughput is variable, **characterised in that** the burner (14), when the heater (27) is started, is ignited with a medium volume of gas supply and that subsequently, after the ignition has been effected, this volume of gas supply is kept at a minimum for a determinable heater modulation blocking time, which latter is variable in such a way that it is the more reduced the higher the modulated volume of gas flow necessary for meeting the required heat demand is in relation to the minimum volume of gas flow.

2. A process for starting up a heater (27) as claimed in Claim 1, **characterised in that**, after the ignition of the burner (14) has been effected, the modulated volume of gas flow necessary for meeting the required heat demand is determined at several defined points of time and therefrom, in turn, a mean value is determined and, on the basis of such mean value and a continuous function, the heater modulation blocking time is determined.

3. A process for starting up a heater (27) as claimed in Claim 1, **characterised in that**, after the ignition of the burner (14) has been effected, the modulated volume of gas flow necessary for meeting the required heat demand is determined at a certain defined point of time and therefrom, with the aid of a continuous function, the heater modulation blocking time is determined.

4. A process for starting up a heater (27) comprising a heat exchanger (15) which is heated by a burner (14) whose fuel throughput is variable **characterised in that** the burner (14), when the heater (27) is started, is ignited with a medium volume of gas supply and that subsequently, after the ignition has been effected, this volume of gas supply is kept at a minimum for a determinable heater modulation blocking time, which latter is variable in such a way that, when a certain modulation volume of gas flow is exceeded, it corresponds to a certain, defined heater modulation blocking time, and when it falls short of such predetermined modulation volume of gas flow, it corresponds to a certain longer defined heater modulation blocking time.

5. A process for starting up a heater (27) as claimed in Claim 4, **characterised in that**, after the ignition of the burner (14) has been effected, the modulated volume of gas flow necessary for meeting the required heat demand is determined at several defined points of time and therefrom, in turn, a mean value is determined and, on the basis of such mean value, the heater modulation blocking time is determined.

6. A process for starting up a heater (27) as claimed in Claim 4, **characterised in that**, after the ignition of the burner (14) has been effected, the modulated volume of gas flow necessary for meeting the required heat demand is determined at a certain defined point of time and therefrom the heater modulation blocking time is determined.

## Revendications

1. Procédé de mise en service d'un appareil de chauffage (27) présentant un échangeur de chaleur (15) chauffé par un brûleur (14) dont le débit de combustible est variable, **caractérisé en ce que** le brûleur (14) est allumé lors de la mise en service de l'appareil de chauffage (27) par l'apport d'un débit gazeux moyen et **en ce que** ce débit gazeux est ensuite maintenu, à l'issue de l'allumage, à un débit minimal pour un temps de repos de modulation de chauffage définissable, variable sous réserve que le dit temps de repos soit réduit d'autant plus que le débit gazeux de modulation nécessaire pour satisfaire au besoin thermique requis est élevé par rapport au débit minimal.

2. Procédé de mise en service d'un appareil de chauffage (27) conformément à la revendication 1, **caractérisé en ce que**, à l'issue de l'allumage du brûleur (14) à plusieurs moments définis, le débit gazeux de modulation nécessaire pour satisfaire au besoin thermique requis et, par conséquent, à nouveau la valeur moyenne, sont déterminés et **en ce que** cette valeur moyenne ainsi qu'une fonction constante permettent de déterminer le temps de repos de modulation de chauffage.

3. Procédé de mise en service d'un appareil de chauffage (27) conformément à la revendication 1, **caractérisé en ce que**, à l'issue de l'allumage du brûleur (14) à un moment défini, le débit gazeux de modulation nécessaire pour satisfaire au besoin thermique requis et, par conséquent, à l'appui d'une fonction constante, permet de déterminer le temps de repos de modulation de chauffage.

4. Procédé de mise en service d'un appareil de chauffage (27) présentant un échangeur de chaleur (15) chauffé par un brûleur (14) dont le débit de combustible est variable, **caractérisé en ce que** le brûleur (14) est allumé lors de la mise en service de l'appareil de chauffage (27) par l'apport d'un débit gazeux moyen et **en ce que** ce débit gazeux est ensuite maintenu, à l'issue de l'allumage, à un débit minimal pour un temps de repos de modulation de chauffage définissable, variable sous réserve qu'il corresponde à un temps de repos de modulation de chauffage prédéfini, dans le cas d'un dépassement d'un certain débit gazeux de modulation de référence, et à un temps de repos de modulation de chauffage plus long et prédéfini également, dans le cas d'un dépassement de ce débit gazeux de modulation de référence.

5. Procédé de mise en service d'un appareil de chauffage (27) conformément à la revendication 4, **caractérisé en ce que**, à l'issue de l'allumage du brûleur (14) à plusieurs moments définis, le débit gazeux de modulation nécessaire pour satisfaire au besoin thermique requis et, par conséquent, à nouveau la valeur moyenne, sont déterminés, et **en ce que** cette valeur moyenne permet de déterminer le temps de repos de modulation de chauffage.

6. Procédé de mise en service d'un appareil de chauffage (27) conformément à la revendication 4, **caractérisé en ce que**, à l'issue de l'allumage du brûleur (14) à un moment défini, le débit gazeux de modulation nécessaire pour satisfaire au besoin thermique requis et, par conséquent, le temps de repos de modulation de chauffage sont déterminés.
